# FASCICULE DE BREVET EUROPEEN

(11) **EP 1 657 380 B1**
(45) Date de publication et mention de la délivrance du brevet: **23.03.2011**
(21) Numéro de dépôt: 05292378.6
(22) Date de dépôt: 09.11.2005
(51) Int. Cl.: E05B 1/00

(54) **Dispositif d'actionnement d'un mécanisme de condamnation d'un ouvrant par poignée enfonçable et ouvrant ainsi équipé**
Antriebsvorrichtung für ein Flügelschliessmechanismus mittels Eindrückhandhabe und damit ausgerüstetem Flügel
Actuator device for a wing deadlock mechanism with press-in handle and wing equipped with such a device

(30) Priorité: 16.11.2004 FR 0412128
(43) Date de publication de la demande: 17.05.2006
(73) Titulaire: QU 2, 80210 Feuquieres-en-Vimeu (FR)
(72) Inventeur: Quesdeville, Michel, 80530 Bethencourt Sur Mer (FR); Fournier, Jean-Claude, 80520 Woincourt (FR)
(74) Mandataire: Hirsch & Associés

(56) Documents cités:
- DE-U1- 29 518 723
- US-B1- 6 299 223
- US-B1- 6 742 369

## Description

La présente invention concerne un dispositif d'actionnement d'un mécanisme de condamnation d'ouvrant tel qu'une crémone. L'invention a également pour objet un ouvrant, tel qu'un vantail de porte ou de fenêtre, ainsi équipé.

### ARRIERE PLAN DE L'INVENTION

Un tel dispositif comprend de façon connue en elle-même, voir par exemple US-B1-6742 369 ou DE-U1-295 18 723, un boîtier ou une boîte destinée à être fixée à un des côtés de l'ouvrant et sur laquelle est monté pour pivoter un carré dont est solidaire un élément de manoeuvre tel qu'un bouton ou une poignée. Le carré est relié aux tiges de la crémone par un organe de transformation du mouvement rotatif de l'élément de manoeuvre du carré en un mouvement de translation des tiges. Cet organe est par exemple une roue dentée solidaire du carré et coopérant avec des portions de crémaillère formées à l'extrémité des tiges.

Un inconvénient de ces dispositifs est qu'il est possible, depuis l'extérieur, d'accéder au carré pour entraîner celui-ci en rotation après avoir percé un trou dans le côté de l'ouvrant équipé dudit dispositif. Un cambrioleur peut ainsi facilement déverrouiller l'ouvrant et pénétrer à l'intérieur du bâtiment.

### OBJET DE L'INVENTION

L'invention a pour but un dispositif d'actionnement dont la structure empêche un tel déverrouillage de l'ouvrant.

### BREVE DESCRIPTION DE L'INVENTION

A cet effet, on prévoit, selon l'invention, un dispositif d'actionnement d'un mécanisme de condamnation d'ouvrant selon la revendication 1.

Ainsi, en position bloquée, la coopération de l'élément de manoeuvre avec la butée interdit la rotation du barreau et donc le déplacement de l'organe mobile de verrouillage. Il est donc plus difficile de forcer le système de condamnation depuis l'extérieur. La butée augmente en outre la difficulté du déverrouillage du mécanisme de condamnation depuis l'intérieur par un jeune enfant, ce qui améliore la sécurité dans les lieux dangereux pour ceux-ci.

Le dispositif comporte un élément de rappel élastique de l'élément de manoeuvre vers la position bloquée, l'élément de rappel élastique étant de préférence intercalé entre l'élément de manoeuvre et un épaulement du barreau.

L'élément de manoeuvre en position débloquée coopère, après pivotement vers une position de déverrouillage de la condamnation, avec un épaulement du boîtier s'opposant axialement au retour de l'élément de manoeuvre dans sa position bloquée.

Ainsi, l'élément de manoeuvre revient en position bloquée sans intervention de l'utilisateur, ce qui évite qu'après le verrouillage du mécanisme de condamnation l'élément de manoeuvre soit laissé par inadvertance en position débloquée.

De la sorte, tant que l'élément de manoeuvre est en cours de manipulation ou que le mécanisme de condamnation est déverrouillé, l'utilisateur n'a aucun effort à faire pour maintenir l'élément de manoeuvre en position débloquée.

Selon un mode de réalisation particulier, l'élément de manoeuvre comporte une bague de verrouillage pourvue d'au moins un méplat, et le boîtier comprend un logement comportant de façon axialement successive une section étroite correspondant à la section de la bague de verrouillage pour recevoir celle-ci lorsque l'élément de manoeuvre est en position bloquée et avoir au moins une face en regard du méplat pour former la butée et une section élargie agencée pour recevoir la bague de verrouillage librement en rotation lorsque l'élément de manoeuvre est en position bloquée.

Ce mode de réalisation est particulièrement simple.

L'invention a également pour objet un ouvrant selon la revendication 5.

D'autres caractéristiques et avantages de l'invention ressortiront à la lecture de la description qui suit d'un mode de réalisation particulier non limitatif de l'invention.

### BREVE DESCRIPTION DES DESSINS

Il sera fait référence aux dessins annexés, parmi lesquels :
- la figure 1 est une vue en coupe d'un dispositif conforme à l'invention, en position verrouillée,
- la figure 2 est une vue analogue à celle de la figure 1, le dispositif étant en position déverrouillée,
- la figure 3 est une vue du dispositif conforme à l'invention, en coupe selon la ligne III-III de la figure 1.

### DESCRIPTION DETAILLEE DE L'INVENTION

Le dispositif d'actionnement conforme à l'invention comprend un boîtier 1 destiné à être fixé sur un côté 2 d'un ouvrant tel que le montant d'un vantail de fenêtre.

Le boîtier 1 comprend un logement, généralement désigné en 3, recevant à pivotement une tige polygonale, ici un carré 4, ayant de façon connue en soi une extrémité reliée à un organe de transformation 5 coopérant avec des tiges 12 (dont une seulement est visible) d'une crémone connue en elle-même formant un mécanisme de condamnation de l'ouvrant. Le logement 3 comprend une section étroite 3.1 et une section élargie 3.2, la section élargie 3.2 étant adjacente au côté 2. L'organe de transformation 5, connu en lui-même, assure la transformation du mouvement de rotation du carré 4 en un mouvement de translation des tiges. L'organe de transformation 5 peut être formé par un pignon denté coopérant avec des portions de crémaillère aménagées sur les extrémités des tiges ou par un plateau comportant des ergots excentriques auxquels sont reliées les tiges.

Le carré 4 a une extrémité opposée à l'organe de transformation 5 sur laquelle est reçu un élément de manoeuvre 6, ici un bouton ou un poignée. Une bague de verrouillage, généralement désignée en 7, est solidaire du bouton de manoeuvre 6. Le bouton de manoeuvre 6 est lié en rotation au carré 4 et coulisse sur celui-ci entre une position bloquée ou position de repos (visible à la figure 1) dans laquelle il est rappelé élastiquement par un ressort 8 intercalé entre la bague de verrouillage 7 et une goupille 9 traversant le carré 4 pour former un épaulement pour le ressort 8, et une position débloquée ou enfoncée (visible à la figure 2). L'élément de manoeuvre 6 est par exemple retenu sur le carré 4 par une goupille reçue dans une fente axiale du carré 4.

La bague de verrouillage 7 est de forme cylindrique épaulée de telle manière qu'elle comporte une partie étroite 7.1 et une partie élargie 7.2. La partie élargie 7.2 comporte deux méplats 10 séparés d'une distance égale au diamètre de la partie étroite. 7.1. La partie élargie 7.2 ne peut pivoter dans la section étroite 3.1 du logement 3 et est libre de pivoter dans la section élargie 3.2 du logement 3.

Le dispositif d'actionnement permet de commander le verrouillage et le déverrouillage de la crémone.

Lorsque le bouton de manoeuvre 6 est en position bloquée (voir les figures 1 et 3) et dans une position angulaire de verrouillage de la crémone, la partie élargie 7.2 de la bague de verrouillage 7 se trouve dans la section étroite 3.1 du logement 3 de telle manière que des faces 11 de la section étroite 3.1 s'étendent en regard des méplats 10 et forment des butées empêchant tout pivotement du bouton de manoeuvre 6. Ainsi, même si un cambrioleur perce le côté 2 depuis l'extérieur au niveau du carré 4, il ne pourra faire pivoter le carré 4 et actionner la crémone.

Lorsque le bouton de manoeuvre 6 est en position débloquée (voir la figure 2), la partie étroite 7.1 de la bague de verrouillage 7 se trouve dans la section étroite 3.1 du logement 3 tandis que la portion élargie 7.2 de la bague de verrouillage 7 se trouve dans la section élargie 3.2 du logement 3. L'élément de manoeuvre 6 est alors libre de pivoter. On notera que lorsque l'élément de manoeuvre 6 est dans sa position débloquée et est pivoté vers la position de déverrouillage de la crémone, la bague de verrouillage 7 possède avantageusement une partie 7.3 en saillie radiale qui est glissée sous un épaulement 3.3 du logement 3 pour s'opposer au retour de l'élément de manoeuvre 6 vers sa position bloquée. Lorsque l'élément de manoeuvre 6 est ramené dans la position angulaire de verrouillage de la crémone, la partie 7.3 échappe à l'épaulement 3.3 et le ressort 8 repousse l'élément de manoeuvre 6 dans la position bloquée.

Bien entendu, l'invention n'est pas limitée au mode de réalisation décrit et on peut y apporter des variantes de réalisation sans sortir du cadre de l'invention tel que défini par les revendications.

Un second mode de réalisation de l'invention peut être facilement obtenu par une inversion cinématique de la structure ci-dessus. En outre, dans le mode de réalisation décrit, la bague de verrouillage est rapportée à une extrémité de l'élément de manoeuvre, mais la bague de verrouillage peut être en une seule pièce avec le bouton de manoeuvre et/ou avoir d'autres formes.

En variante, le ressort peut être disposé dans la fente axiale du carré 4 pour prendre appui, d'une part, sur la goupille de retenue du bouton de manoeuvre sur le carré et, d'autre part, sur un fond de la fente axiale.

La butée de blocage en rotation de l'élément de manoeuvre peut avoir d'autres formes que les faces 11 coopérant avec les méplats 10 et par exemple comprendre une encoche ménagée dans le logement 3 pour recevoir un ergot de l'élément de manoeuvre. Par inversion de cette structure, une saillie du logement 3 peut être reçue dans une rainure axiale de l'élément de manoeuvre 6, la rainure ayant une extrémité débouchant à l'extérieur et une extrémité opposée débouchant dans une gorge circulaire ménagée dans l'élément de manoeuvre pour recevoir la saillie lorsque l'élément de manoeuvre est en position débloquée.

## Revendications

1. Dispositif d'actionnement d'un mécanisme de condamnation d'ouvrant comportant au moins un organe mobile de verrouillage, le dispositif comprenant un boîtier (1) destiné à être fixé à un des côtés (2) de l'ouvrant et sur lequel est monté rotatif un barreau (4) de section polygonale ayant une extrémité de liaison à l'organe mobile de verrouillage et une extrémité opposée pourvue d'un élément de manoeuvre (6, 7) monté coulissant sur le barreau (4) entre une position bloquée, dans laquelle l'élément de manoeuvre (6, 7) coopère avec une butée angulaire (11) solidaire du boîtier et agencée pour assurer un blocage en rotation l'élément de manoeuvre (6, 7) dans une position angulaire de verrouillage, et une position débloquée, dans laquelle l'élément de manoeuvre (6, 7) échappe à la butée angulaire (11), **caractérisé par le fait qu'**il est prévu un élément de rappel élastique (8) de l'élément de manoeuvre (6, 7) vers la position bloquée et une saillie radiale (7.3) de l'élément de manoeuvre (6, 7) est agencée pour, d'une part, en position bloquée, assurer le dit blocage en rotation, par coopération avec la butée angulaire (11) et pour, d'autre part, en position débloquée, se glisser, par rotation de l'élément de manoeuvre (6, 7) depuis la position angulaire de verrouillage, sous un épaulement (3.3) d'un logement (3) ménagé dans le boîtier (1) afin de s'opposer à l'action de l'élément de rappel élastique (8).

2. Dispositif selon la revendication 1, dans lequel l'élément de rappel élastique (8) est intercalé entre l'élément de manoeuvre (6, 7) et un épaulement (9) du barreau (4).

3. Dispositif selon l'une des revendications 1 et 2, dans lequel l'élément de manoeuvre (6, 7) comporte une bague de verrouillage (7) pourvue d'au moins un méplat (10), et le logement (3) comporte, de façon axialement successive selon le dit coulissement, une section étroite (3.1) correspondant à la section de la bague de verrouillage (7) pour recevoir celle-ci lorsque l'élément de manoeuvre (6, 7) est en position bloquée et avoir une face (11) en regard du méplat pour former la butée et une section élargie, comportant le dit épaulement (3.3), agencée pour recevoir la bague de verrouillage (7) librement en rotation lorsque l'élément de manoeuvre (6, 7) est en position débloquée.

4. Dispositif selon la revendication 3, dans lequel la bague de verrouillage (7) est rapportée à une extrémité de l'élément de manoeuvre (6, 7).

5. Ouvrant ayant un côté (2) sur lequel est monté un mécanisme de condamnation comportant au moins une tige de verrouillage (12) coulissant le long dudit côté et un dispositif d'actionnement du mécanisme de condamnation, **caractérisé par le fait que** le dispositif d'actionnement est conformé à l'une quelconque des revendications 1 à 4, l'extrémité de liaison du barreau coulissant (4) étant reliée à un organe (5) de transformation du mouvement rotatif de l'élément de manoeuvre (6, 7) en un mouvement de translation de la tige de verrouillage (12).

## Claims

1. Actuating device of a deadlock mechanism of a closure leaf member including at least one movable latching member, the device comprising a housing (1) to be attached to one side (2) of the leaf member and on which there is rotatively mounted a bar (4) of polygonal section having one end for connection to the movable latching member and an opposite end provided with an operating element (6, 7), mounted on the bar (4) so as to slide between a deadlocked position in which the operating element (6, 7) cooperates with an angular abutment (11) integral with the housing and arranged to deadlock the operating element (6, 7) in rotation in an angular latched position, and a non-deadlocked position in which the operating element (6, 7) is free of the angular abutment (11), **characterised by** the fact that an elastic return element (8) is provided for returning the operating element (6, 7) to the deadlocked position, and a radial projection (7.3) of the operating element (6, 7) is arranged for, firstly, in the deadlock position, providing said locking in rotation by the cooperation with said angular abutment (11) and for, secondly, in the non-deadlocked position, to slide, by rotation of the operating element (6, 7), from the angular latched position, below a shoulder (3.3) of a recess (3) provided in said housing (1) in order to oppose the action of the elastic return element (8).

2. Device according to claim 2, wherein the elastic return element (8) is interposed between the operating element (6, 7) and a shoulder (9) of said bar (4).

3. Device according to one of claims 1 and 2, wherein the operating element (6, 7) includes a locking ring (7) provided with at least one flat (10), and the housing (3) includes, successively in the axial direction in correspondence with said sliding, a narrow section (3.1) corresponding to the cross section of the locking ring (7) to receive the latter when the operating element (6, 7) is in the deadlocked position and having a face (11) facing the flat to form the abutment and a widened section carrying said shoulder (3.3), arranged to receive the locking ring (7) freely in rotation when the operating element (6, 7) is in the non-deadlocked position.

4. Device according to claim 3, in which the locking ring (7) is mounted at one end of the operating element (6, 7).

5. A closure leaf member having a side (2) on which there is mounted a deadlock mechanism comprising at least one locking pin (12) sliding along said side and an actuating device for the deadlock mechanism, **characterised by** the fact that the actuating device is in accordance with any of claims 1 to 4, the connecting end of the bar (4) being connected to a member (5) for converting the rotary movement of the operating element (6, 7) into a translatory movement of the locking pin (12).

## Patentansprüche

1. Betätigungsvorrichtung eines Verriegelungsmechanismus eines Flügels, umfassend mindestens ein bewegliches Verriegelungselement, wobei die Vorrichtung ein Gehäuse (1) umfasst, das dazu bestimmt ist, an einer der Seiten (2) des Flügels befestigt zu werden, und auf dem drehbar ein Stab (4) mit polygonalem Querschnitt montiert ist, der ein Ende zur Verbindung mit dem beweglichen Verriegelungselement und ein gegenüber liegendes Ende aufweist, das mit einem Betätigungselement (6, 7) versehen ist, das gleitend auf dem Stab (4) zwischen einer festgestellten Position, in der das Betätigungselement (6, 7) mit einem Winkelanschlag (11) zusammenwirkt, der mit dem Gehäuse verbunden und derart angeordnet ist, dass er eine Drehfeststellung des Betätigungselements (6, 7) in einer Winkelverriegelungsposition gewährleistet, und einer gelösten Position montiert ist, in der das Betätigungselement aus dem Winkelanschlag (11) austritt, **dadurch gekennzeichnet, dass** ein elastisches Rückstellelement (8) für das Betätigungselement (6, 7) in die festgestellte Position vorgesehen ist und ein radialer Vorsprung (7.3) des Betätigungselements (6, 7) derart angeordnet ist, dass einerseits in der festgestellten Position die Drehfeststellung durch Zusammenwirken mit dem Winkelanschlag (11) gewährleitstet ist und er andererseits in der gelösten Position durch Drehung des Betätigungselements (6, 7) von der Winkelverriegelungsposition unter einen Absatz (3.3) einer Lagerung (3), die in dem Gehäuse (1) vorgesehen ist, gleitet, um sich der Wirkung des elastischen Rückstellelements (8) entgegen zu stellen.

2. Vorrichtung nach Anspruch 1, bei der das elastische Rückstellelement (8) zwischen dem Betätigungselement (6, 7) und einem Absatz (9) des Stabes (4) angeordnet ist.

3. Vorrichtung nach einem der Ansprüche 1 und 2, bei der das Betätigungselement (6, 7) einen Verriegelungsring (7) umfasst, der mit mindestens einer Abflachung (10) versehen ist, wobei die Lagerung (3) axial entlang des Gleitens aufeinander folgend einen schmalen Querschnitt (3.1), der dem Querschnitt des Verriegelungsringes (7) entspricht, um diesen aufzunehmen, wenn sich das Betätigungselement (6, 7) in der festgestellten Position befindet, und um eine Fläche (11) gegenüber der Abflachung zu haben, um den Anschlag zu bilden, und einen erweiterten Querschnitt umfasst, der den Absatz (3.3) aufweist und der derart angeordnet ist, dass er den Verriegelungsring (7) frei in Drehung aufnimmt, wenn sich das Betätigungselement (6, 7) in der gelösten Position befindet.

4. Vorrichtung nach Anspruch 3, bei der der Verriegelungsring (7) auf ein Ende des Betätigungselements (6, 7) aufgesetzt ist.

5. Flügel, der eine Seite (2) aufweist, auf der ein Verriegelungsmechanismus montiert ist, umfassend mindestens eine Verriegelungsstange (12), die entlang der Seite gleitet, und eine Betätigungsvorrichtung des Verriegelungsmechanismus, **dadurch gekennzeichnet, dass** die Betätigungsvorrichtung einem der Ansprüche 1 bis 4 entspricht, wobei das Verbindungsende des gleitenden Stabes (4) mit einem Element (5) zur Umwandlung der Drehbewegung des Betätigungselements (6, 7) in eine Translationsbewegung der Verriegelungsstange (12) verbunden ist.
